# EUROPÄISCHE PATENTSCHRIFT

(11) **EP 0 352 223 B1**
(45) Veröffentlichungstag und Bekanntmachung des Hinweises auf die Patenterteilung: **03.02.1993**
(21) Anmeldenummer: 89810489.8
(22) Anmeldetag: 27.06.1989
(51) Int. Cl.: D03D 47/12

(54) **Schusseintragsvorrichtung einer Greiferwebmaschine**
Weft insertion device for a gripper loom
Dispositif d'insertion de trame d'un métier à tisser à pinces

(30) Priorität: 22.07.1988 CH 2817/88
(43) Veröffentlichungstag der Anmeldung: 24.01.1990
(73) Patentinhaber: GEBRÜDER SULZER AKTIENGESELLSCHAFT, CH-8401 Winterthur (CH)
(72) Erfinder: Bucher, Robert, CH-5262 Frick (CH)

(56) Entgegenhaltungen:
- EP-A- 0 199 545
- EP-A- 0 253 184
- DE-A- 3 042 054
- FR-A- 2 357 673
- FR-A- 2 582 322
- US-A- 2 135 057

## Beschreibung

Die erfindung betrifft eine Schusseintragsvorrichtung einer Greiferwebmaschine, mit einem flexiblen Eintragsband , welches mit einem ende auf einem oszillierend angetriebenen Bandrad auf- und abwickelbar befestigt und am anderen, freien ende mit einem Greiferkopf zum eintragen von Schussfäden in ein Webfach der Webmaschine verbunden ist und welches mit einem zumindest über den grössten Teil seiner Länge konstanten Querschnitt ausgeführt und aus einem durch Fasern verstärkten Kunststoff hergestellt ist.

Bei einer aus der CH-A-596 355 (MR 133) bekannten Vorrichtung der genannten Art ist der durch eine Epoxid- oder Phenolmasse gebildete Kunststoff durch Kohlenstoffasern verstärkt. Bisherige Eintragsbänder solcher Art sind z.B. je durch einen Streifen einer Kunststoffplatte gebildet, die durch eine über ihre ganze Länge und Breite verlaufende Schicht aus in Längs- und Querrichtung sich kreuzenden, gebündelten Fasern verstärkt ist. Für die Herstellung der Eintragsbänder werden diese Streifen aus der Platte gestanzt und anschliessend an den Schnittstellen geschliffen. Dies erfordert einen relativ grossen Bearbeitungsaufwand. Bei den auf diese Weise hergestellten Eintragsbändern können während des Webbetriebes durch Abnützung der die Faserbündel umgebenden Kunststoffschicht, insbesondere in den an den seitlichen Randbereichen des Eintragsbandes befindlichen Schnittstellen der in Querrichtung verlaufenden Faserstränge, Faserenden freigelegt werden, an denen sich beim Durchgang des Eintragsbandes durch das Webfach Kettfäden verhängen können, wodurch Gewebefehler entstehen können.

Im Zusammenhang mit einer Schusseintragsvorrichtung anderer Art ist aus der DE-A-30 42 054 eine Greiferstange in Form eines Kunststoffbandes bekannt, welche einen durch lochartige Ausschnitte des Kunststoffbandes gebildeten Verzahnungsteil aufweist, in den ein Antriebsritzel eingreift. Der Verzahnungsteil ist durch wellenartig um die Ausschnitte herumgeführte Faserstränge sowie durch entlang der seitlichen Begrenzungen des Kunststoffbandes verlaufende Faserstränge verstärkt. Bei der bekannten Greiferstange stehen für die Anordnung der für eine Versteifung wirksamen Faserstränge somit nur die relativ schmalen seitlichen Randbereiche zur Verfügung, wodurch die Gefahr besteht, dass bei einer Abnützung dieser Randbereiche Teile der Faserstränge freigelegt werden.

Der Erfindung liegt die Aufgabe zugrunde, eine insbesondere in dieser Hinsicht verbesserte Schusseintragsvorrichtung der eingangs genannten Art zu schaffen, durch welche ein Austreten von den Webbetrieb störenden Teilen der Faserbündel aus dem Eintragsband sicher verhindert wird.

Diese Aufgabe wird entsprechend dem kennzeichnenden Teil des Anspruchs 1 gelöst. Die erfindungsgemässe Ausführung ermöglicht eine gegenüber bisherigen Ausführungen wesentlich vereinfachte Herstellung sowie eine wesentliche Erhöhung der Betriebsdauer des Eintragsbandes, wodurch die für das Auswechseln der Eintragsbandes erforderlichen Stillstandszeiten der Webmaschine entsprechend verringert werden.

Ausgestaltungen der erfindung sind in den abhängigen Ansprüchen angegeben.

Weitere Merkmale und Einzelheiten ergeben sich aus der folgenden Beschreibung von in der Zeichnung schematisch dargestellten Ausführungsbeispielen der erfindung, in Verbindung mit den Ansprüchen. In der Zeichnung zeigen:
Fig. 1 Teile einer Schusseintragsvorrichtung einer Bandgreiferwebmaschine in einer perspektivischen Teilansicht;
Fig. 2 ein Eintragsband der Vorrichtung nach Fig. 1 in einer grösseren perspektivischen Darstellung;
Fig. 2a eine Einzelheit aus der Fig. 2 in einer grösseren Darstellung;
Fig. 3 einen Teil eines entsprechenden Eintragsbandes in einer Draufsicht gemäss Pfeil III in Fig. 2 und einem Teilschnitt;
Fig. 4 den Schnitt IV-IV aus der Fig. 3;
Fig. 5 einen entsprechenden Teil eines Eintragsbandes in einer abgewandelten Ausführungsform;
Fig. 6 den Schnitt VI-VI aus der Fig. 5;
Fig. 7 einen Teil eines Eintragsbandes in einer weiteren abgewandelten Ausführungsform;
Fig. 8 den Schnitt VIII-VIII aus Fig. 7;
Fig. 9, 9a je einen Teil eines Eintragsbandes in einer weiteren abgewandelten Ausführungsform;
Fig. 10 den Schnitt X-X aus Fig. 9;
Fig. 11, 12, 13 Anordnungen von Eintragsbändern je in einer weiteren Ausführungsform und je in einem Querschnitt entsprechend der Linie XI-XI in Fig. 1;
Fig. 14, 15, 16 die Eintragsbänder nach Fig. 11 bzw. 12 bzw. 13, je in einem Querschnitt entsprechend der Linie XIV-XIV in Fig. 1;
Fig. 17, 18, 19, 20, 21, 22 entsprechende Querschnitte von Eintragsbändern, je in einer weiteren Ausführungsform.

In der Fig. 1 sind Teile eines Maschinengestells 1 und einer Weblade 2 einer Bandgreiferwebmaschine bekannter Bauweise dargestellt. Das Maschinengestell 1 enthält an der linken Seite und an der rechten Seite je einen Tragteil 3, an dem ein Bandrad 5 der Schusseintragsvorrichtung drehbar angeordnet ist. In der Fig. 1 ist lediglich die linke Seite des Maschinengestells 1 mit dem zum rechten Träger spiegelbildlich angeordneten Tragteil 3 und dem zum rechten Bandrad spiegelbildlich angeordneten Bandrad 5 dargestellt. Auf der Weblade 2 ist ein Webeblatt 6 befestigt, durch welches Kettfäden 7 und 8 hindurchgeführt sind. Am Umfang des linken Bandrades 5 ist mittels eines Klemmstücks 9 ein Ende 10a eines flexiblen Eintragsbandes 10 befestigt, welches am anderen, freien Ende 10b mit einem Greiferkopf 11 verbunden ist, der zum Erfassen eines Endes 12a eines Schussfadens 12 bestimmt ist. Ein entsprechendes, ebenfalls mit einem Greiferkopf versehenes Eintragsband ist auf dem rechten Bandrad befestigt.

Die beiden Bandräder 5 werden jeweils oszillierend und gegenläufig angetrieben, wobei den Greiferköpfen 11 jeweils eine entsprechende Bewegung in das bzw. aus dem durch die Kettfäden 7 und 8 gebildete Webfach 13 erteilt wird. Die Greiferköpfe 11 werden entlang der Weblade 2 bis in die Mitte des Webfachs 13 bewegt und aus diesem anschliessend wieder herausgezogen. Von einem ausserhalb des Webfachs 13 auf der rechten Seite der Webmaschine angeordneten Schussfadenvorrat wird jeweils das Ende 12a des Schussfadens 12 dem auf dem rechten Eintragsband angeordneten Greiferkopf übergeben. Von diesem wird der Schussfaden 12 in die erste Hälfte des Webfachs 13 eingetragen und in der Mitte des Webfachs 13 dem auf dem linken Eintragsband 10 angeordneten Greiferkopf 11 übergeben, durch den der Schussfaden 12 anschliessend in die zweite Hälfte des Webfachs 13 eingetragen wird. Nach beendetem Schusseintrag wird der Schussfaden 12 durch das Webeblatt 6 in der Spitze des Webfachs 13 an das Gewebe 14 angeschlagen.

Bei Bandgreiferwebmaschinen anderer Bauart kann die Schusseintragsvorrichtung auch jeweils ein einziges Bandrad 5 und ein einziges von der einen Seite der Webmaschine über die ganze Webbreite und zurück führbares Eintragsband 10 aufweisen, dessen Greiferkopf dementsprechend jeweils einen vollständigen Schusseintrag ausführt.

Beim dargestellten Ausführungsbeispiel wird der Greiferkopf 11 jeweils durch das beim Abwickeln vom Bandrad 5 gemäss Pfeil 15 bewegte Eintragsband 10 aus der in der Fig. 1 dargestellten, ausserhalb des Webfachs 13 befindlichen Betriebsstellung gegen die Mitte des Webfachs 13 geführt und anschliessend, durch Aufwickeln des Eintragsbandes 10 auf das Bandrad 5, gemäss Pfeil 15a in die dargestellte Betriebsstellung zurückgeführt. Nach dem Fachwechsel wird der Greiferkopf 11 jeweils für einen erneuten Schusseintrag gegen die Mitte des Webfachs 13 und zurückgeführt. In der in Fig. 1 dargestellten Betriebsstellung ist das Eintragsband 10 mit einem Umschlingungswinkel von mehr als 360°, z.B. 460°, auf dem Umfang des Bandrades 5 aufgewickelt und von der Ablaufstelle 16 am Bandrad 5 in einem gerade verlaufenden Längenabschnitt über eine Führungsschiene 17 gegen eine an der Weblade 2 vorgesehene Führungsbahn 18 geführt.

Die jeweils auf dem Bandrad 5 befindliche Partie des Eintragsbandes 10 ist von einem Anpressband 20 umschlungen, durch welches ein Abheben des Eintragsbandes 10 verhindert wird. Das Anpressband 20 ist mit einem Ende, zusammen mit dem Ende 10a des Eintragsbandes 10 durch das Klemmstück 9 in einem ersten Umschlingungsbereich 5a am Umfang des Bandrades 5 befestigt und über zwei Umlenkrollen 21, 22 gegen einen am Umfang des Bandrades 5, neben dem ersten Umschlingungsbereich 5a vorgesehenen zweiten Umschlingungsbereich 5b für das Eintragsband 20 geführt. Im zweiten Umschlingungsbereich 5b ist das Anpressband 20 - bei darstellungsgemäss aufgewickeltem Eintragsband 10 - mit einem Umschlingungswinkel von mehr als 360°, z.B. 620°, über den Umfang des Bandrades 5 geführt und an diesem durch ein Klemmstück 23 befestigt. Diese Anordnung, die nicht Gegenstand der vorliegenden Erfindung ist, ist in der EP-Patentanmeldung 053 184 (T.716) näher beschrieben.

Das Eintragsband 10 ist in einem auf das Bandrad 5 aufwickelbaren Längenabschnitt A mit einem durch einen rechteckförmigen Umriss bestimmten Grundquerschnitt ausgeführt und in einem daran anschliessenden Endabschnitt B mit einer stegartigen Erhebung 10d versehen, die mit einer durch den Grundquerschnitt bestimmten Flanschpartie 10c einen im wesentlichen T-förmigen Querschnitt bildet. Dieser gestreckt verlaufende Endabschnitt B verbleibt auch bei aus dem Webfach 13 vollständig zurückgezogenen Eintragsband 10 - und dementsprechend vollbewickeltem Bandrad 5 gemäss Fig. 1 - zwischen der Ablaufstelle 16 und dem Webfach 13.

Entsprechend der Darstellung nach Fig. 2 ist das Eintragsband 10 aus einem Profilteil mit ursprünglich über seine ganze Länge konstantem, T-förmigem Querschnitt gebildet, wobei ein über den Längenabschnitt A des Eintragsbandes 10 sich erstreckender, in Fig. 2 strichpunktiert dargestellter Abschnitt 10d′ der Erhebung 10d bis auf die Flanschpartie 10c von dieser abgetragen, z.B. abgeschnitten worden ist. Diese Ausführung gestattet die Verwendung eines durch ein kontinuierliches Fertigungsverfahren, z.B. durch Ziehen, Giessen und/oder Pressen, insbesondere durch Pultrudieren, hergestellten Profilteils.

Das Eintragsband 10 ist aus einem durch Fasern 24, z.B. Kohlenstoff-, Glas- oder Kevlarfasern, verstärkten Kunststoffteil gebildet, der z.B. aus einer Epoxid- oder Phenolmasse hergestellt sein kann. Die Fasern 24 sind, wie in Fig. 2a angedeutet, zu in Längsrichtung des Eintragsbandes 10 verlaufenden Fäden 25 oder zu entsprechenden, z.B. Strang- oder bündelartigen Fasergruppen zusammengefasst, welche eine das Eintragsband 10 über seine ganze Länge durchsetzende, bandförmige Einlage 27 bilden, deren Breite und Dicke kleiner sind als die Breite C bzw. die Dicke T des Grundquerschnitts des Eintragsbandes 10.

Entsprechend der Darstellung nach den Figuren 3 und 4 können die in Längsrichtung verlaufenden Fäden 25 bzw. Fasergruppen von einem aus den Fasern 24 gebildeten Vlies 26 umgeben sein. Die so gebildete Einlage 27 durchsetzt das Eintragsband 10 über dessen ganze Länge innerhalb einer inneren Querschnittspartie 28, die allseitig von einer durch eine Schicht des Kunststoffs des Eintragsbandes 10 gebildeten, von den Fasern 24 der Einlage 27 freien äusseren Querschnittspartie 29 des Eintragsbandes 10 umgeben ist. Die über den Endabschnitt B des Eintragsbandes 10 verlaufende Erhebung 10d ist durch einen entsprechenden stegartigen Fortsatz dieser äusseren Querschnittspartie 29 gebildet. Durch die von Fasergruppen freie äussere Querschnittspartie 29, deren Dicke D bzw. E dem betriebsmässig auftretenden Abrieb des Eintragsbandes 10 entsprechend gewählt werden kann, kann ein Freilegen der gebündelten Fasern vermieden werden, so dass die Einsatzdauer des Eintragsbandes 10 entsprechend erhöht und damit die Stillstandszeiten der Webmaschine entsprechend reduziert werden können. Die Erhebung 10d kann mit beliebiger Breite, z.B. entsprechend 1/3 bis 1/10 der Breite des Eintragsbandes 10, ausgeführt sein.

Das in den Figuren 5 und 6 dargestellte Eintragsband 10 enthält als Einlage 27 einen Streifen eines aus den Fäden 25 bzw. Fasergruppen gebildeten Gewebes 31. Die Erhebung 10d ist bei dieser Ausführung mit einem über ihre Längserstreckung verlaufenden Versteifungsträger 32 versehen, der im Querschnitt allseitig vom Kunststoff des Eintragsbandes umgeben ist und der darstellungsgemäss durch ein z.B. aus einem entsprechend härteren Kunststoff bestehendes Rohr gebildet sein kann.

Das Eintragsband 10 nach den Figuren 7 und 8 weist als Einlage 27 ein aus den Fäden 25 bzw. Fadengruppen gewebtes Band 33 auf und ist in seinem Endabschnitt B mit zwei entlang den seitlichen Rändern verlaufenden Erhebungen 10d versehen, die mit gleichen oder darstellungsgemäss mit unterschiedlichen Höhen ausgeführt sein können.

Beim Eintragsband 10 nach den Figuren 9 und 10 ist die Einlage 27 durch in Längsrichtung verlaufende Fäden 25 bzw. Fasergruppen gebildet, die in einer sie schraubenlinienartig umgebenden Fadenwicklung 35 angeordnet ist. Bei dieser Ausführung sind im Endabschnitt B des Eintragsbandes 10 zwei Erhebungen 10d mit dreieckförmigem Querschnitt vorgesehen, deren grösste Breite darstellungsgemäss je etwa 1/3 der Breite des Eintragsbandes 10 beträgt.

Gemäss Fig. 9a können die Fäden 25 von einer aus mehreren Lagen gebildeten Fadenwicklung 35′ oder von einer entsprechenden schlauchartigen Hülle umgeben sein, welche z.B. durch ein Geflecht, ein Gewirk, ein Gestrick oder ein Gewebe, oder durch ein Vlies gebildet sein kann.

In der Fig. 11 ist ein Teil des Bandrades 5 mit dem dieses in der dargestellten Betriebsstellung über den ganzen Umfang umschlingenden Eintragsband 10 dargestellt, welches seinerseits vom Anpressband 20 umschlungen und über einen weiteren Umschlingungswinkel von z.B. 100° von einer zweiten Lage 10′ des Eintragsbandes 10 und einer zweiten Lage 20′ des Anpressbandes 20 überwickelt ist. Die Fig. 11 zeigt ferner noch zwei Wickellagen des im zweiten Umschlingungsbereich 5b des Bandrades 5 aufgewickelten Anpressbandes 20.

Entsprechend der Darstellung nach Fig. 11 enthält die Einlage 27 des Eintragsbandes 10 eine Anzahl in Längsrichtung verlaufender Fäden oder Faserstränge 37, welche auf ihrer ganzen Länge zwischen zwei innerhalb der inneren Querschnittspartie 28 angeordneten Lagen von je in Querrichtung verlaufenden Faden bzw. entsprechenden Fasersträngen 38 und 39 angeordnet sind.

In der Fig. 14 ist der in der Führungsschiene 17 geführte Endabschnitt B des Eintragsbandes 10 mit der von der äusseren Querschnittspartie 29 abstehenden Erhebung 10d dargestellt.

Beim Ausführungsbeispiel nach den Figuren 12 und 15 ist das Bandrad 5 von einem Eintragsband 40 umschlungen, welches im dargestellten Umfangsbereich von einer Lage 40′ des Eintragsbandes 40 überwickelt ist. Das Eintragsband 40 ist auf seiner der Lauffläche 41 abgekehrten Oberseite mit einer über seine Länge verlaufenden nutenartigen Vertiefung 42 ausgeführt, deren Breite und Tiefe mindestens der Breite bzw. der Dicke des gegen das Eintragsband 40 verspannbaren Anpressbandes 20 entsprechen. Bei dieser Ausführung ist die Einlage 27 durch die über die ganze Breite der inneren Querschnittspartie 28 verlaufenden Faserstränge 37 und 39 sowie durch zwei Lagen von querliegend angeordneten Fasersträngen 38a gebildet, welche die beidseits der Vertiefung 42 verlaufenden Randpartien 43 des Eintragsbandes 40 je in der vom unverstärkten Kunststoffmaterial umgebenen inneren Querschnittspartie 28 durchsetzen. Entsprechend kann im Ueberwicklungsbereich des Bandrades 5 die zweite Lage 40′ des Eintragsbandes 40 mit ihren Randpartien 43 unmittelbar an die Randpartien 43 des das Bandrad 5 direkt umschlingenden Abschnitts des Eintragsbandes 40 angelegt werden, wodurch eine gegen seitliches Verrutschen gesicherte Positionierung dieser zweiten Lage 40′ gewährleistet wird. Gemäss Fig. 15 ist die über den Endabschnitt B des Eintragsbandes 40 verlaufende Erhebung 10d in der Vertiefung 42, von deren Grundfläche abstehend, angeordnet.

Entsprechend der Darstellung nach den Figuren 13 und 16 kann die das Anpressband 20 aufnehmende Vertiefung 42 auch an der dem Bandrad 5 zugekehrten Lauffläche 41 eines durch eine zweite Lage 44′ überwickelbarem Eintragsbandes 44 ausgebildet sein, wobei die Erhebung 10d im Endabschnitt B an der die Vertiefung 42 überbrückenden Querschnittspartie des Eintragsbandes 44 ausgebildet ist.

Das Eintragsband 10 kann gemäss Fig. 17 mit zwei über seinen Endabschnitt B verlaufenden Erhebungen 10d oder, gemäss Fig. 18, mit einer einzigen, von einer der seitlichen Randpartien abstehenden Erhebung 10d ausgeführt sein.

In der Fig. 19 ist ein Eintragsband 45 dargestellt, welches zusätzlich zu der an seiner Oberseite ausgebildeten, mittig verlaufenden Vertiefung 42 mit zwei an der Laufseite 41 ausgebildeten, entlang den seitlichen Rändern des Eintragsbandes 45 verlaufenden Vertiefungen 46 versehen ist. Entsprechend weist das Eintragsband 45 ein annähernd wellenartiges, dünnwandiges Profil auf, dessen innere Querschnittspartie von der im dargestellten Beispiel durch das Gewebeband 33 gebildeten, im Querschnitt entsprechend wellenartig verlaufenden Einlage 27 durchsetzt wird. Auf diese Weise wird eine massearme Ausführung des Eintragsbandes 45 erzielt, die einerseits eine hohe Flexibilität in dem auf das Bandrad 5 aufwickelbaren Längenabschnitt A und andererseits eine hohe Steifigkeit in dem durch die Erhebung 10d verstärkten Endabschnitt B des Eintragsbandes 45 gewährleistet.

In der Fig. 20 ist ein weiteres profiliertes, entsprechend massearmes Eintragsband 47 dargestellt, dessen Profil durch die an der Lauffläche 41 ausgebildete, mittig verlaufende Vertiefung 42 und zwei an der Oberseite ausgebildete, entlang den seitlichen Rändern verlaufende Vertiefungen 46 bestimmt ist.

Entsprechend der Darstellung in den Figuren 4, 6, 8 und 10 kann das Eintragsband zumindest in seinem die Erhebung enthaltenden Endabschnitt B, der mit den Kettfäden 7 und 8 des sich jeweils schliessenden Webfaches 13 in Berührung kommt, mit einer Schutzschicht 48 aus einem abriebfesten Material, z.B. einem Gleitlack, einem entsprechenden Kunststoff oder einer aus einem dünnen Blech bestehenden Abdeckung, versehen sein. Die Schutzschicht 48 kann sich gemäss Fig. 4 lediglich über die Erhebung 10d, oder gemäss Fig. 6 über die ganze, der Lauffläche 41 abgekehrte Oberseite und die beiden Seitenflächen des Eintragsbandes 10 erstrecken. Bei den Ausführungen nach den Figuren 8 und 10 erstreckt sich die Schutzschicht 48 jeweils über beide Erhebungen 10d und die beiden seitlichen Flächen des Eintragsbandes 10. Es versteht sich, dass auch die in den Figuren 11 bis 20 dargestellten Eintragsbänder je mit mindestens einer entsprechenden Schutzschicht 48 versehen sein können.

Es ist auch eine Ausführung mit im wesentlichen über die ganze Länge konstantem, durch einen rechteckförmigen Umriss bestimmten Querschnitt des Eintragsbandes möglich, wobei das Eintragsband mit einer über die ganze Länge verlaufenden, innerhalb des rechteckförmigen Umrisses verlaufenden Erhebung oder auch ohne eine entsprechende Erhebung ausgeführt sein kann. Anstelle einer in das Profil des Eintragsbandes integrierten Erhebung kann auch ein auf dem Endabschnitt B des Eintragsbandes befestigbarer, z.B. stegartig oder auf die andere Weise ausgebildeter Verstärkungsteil oder ein entsprechender Halteteil für den Greiferkopf vorgesehen sein.

Gemäss Fig. 21 können erfindungsgemäss ausgebildete Eintragsbänder 10 auch aus Streifen einer Kunststoffplatte 50 gefertigt sein, welche durch in entsprechenden Abständen voneinander angeordnete bandförmige Einlagen 27 verstärkt ist. Dabei sind die Einlagen 27 voneinander durch von Fasergruppen freie Querschnittsbereiche getrennt, durch welche die Schnittstellen 51 für die Herstellung der Eintragsbänder 10 verlaufen können. Durch diese Ausführung kann insbesondere der Aufwand für die Bearbeitung der seitlichen Randpartien der Eintragsbänder 10, im Vergleich zu bisherigen Ausführungen, wesentlich verringert werden.

Die Eintragsbänder 10, 44, 45, 47 können auch jeweils durch eine zusätzliche Einlage 30 verstärkt sein, die aus mehreren, zumindest über einen Abschnitt der äusseren Querschnittspartie 29 verteilten, einzelnen, kurzen Faserstücken 36 gebildet ist. Bei der in der Fig. 22 dargestellten Ausführung sind die Faserstücke 36 über die ganze äussere Querschnittspartie 29 sowie den Querschnitt der Erhebung 10d verteilt und in den Kunststoff des Eintragsbandes 10 eingebettet. Diese Ausführung ist insbesondere für einen Webbetrieb geeignet, bei dem weniger empfindliches Kettmaterial verarbeitet wird, da allfällig durch Abrieb des Kunststoffes freigelegte, einzelne Faserstücke 36 der zusätzlichen Einlage 30 - im Gegensatz zu gebündelten Fasergruppen - relativ leicht brechen bzw. sich mit dem abgeriebenen Kunststoff ablösen lassen und dementsprechend bei einem Verhängen mit gröberen Kettgarnen keine nennenswerte Störung des Webbetriebes verursachen können.

Für die Herstellung der Eintragsbänder 10,40,44,45,47 kann, anstelle der bisher üblichen Duroplaste, jeweils auch ein entsprechend faserverstärkter Thermoplast verwendet werden. Dies ermöglicht eine besonders einfache und kostengünstige Herstellung des Eintragsbandes, welche, insbesondere aufgrund der bei der Verarbeitung von Thermoplasten entfallenden Polymerisationsphase, eine wesentlich kürzere Verarbeitungszeit als bei bisherigen Ausführungen erfordert. Als Thermoplaste können z.B. Polyetheretherketone (PEEK), Polyphenylensulfide (PPS), Polyamide (PA), Polycarbonate (PC), Polyetherimide (PEI) sowie thermoplastisches Kohlefaserhalbzeug, wie "Prepregs", eingesetzt werden.

## Patentansprüche

1. Schusseintragsvorrichtung einer Greiferwebmaschine, mit einem flexiblen Eintragsband (10, 40, 44, 45, 47), welches mit einem Ende (10a) auf einem oszillierend angetriebenen Bandrad (5) auf- und abwickelbar befestigt und am anderen, freien Ende (10b) mit einem Greiferkopf (11) zum Eintragen von Schussfäden (12) in ein Webfach (13) der Webmaschine verbunden ist und welches mit einem zumindest über den grössten Teil seiner Länge konstanten Querschnitt ausgeführt und aus einem durch Fasern (24) verstärkten Kunststoff hergestellt ist, dadurch gekennzeichnet, dass die Fasern (24) in einer das Eintragsband (10, 40, 44, 45, 47) im wesentlichen über seine Länge durchsetzenden bandförmigen Einlage (27) angeordnet sind, welche im wesentlichen durch mehrere nebeneinander angeordnete, je aus mehreren einzelnen Fasern (24) zusammengefasste, in Längsrichtung des Eintragsbandes (10, 40, 44, 45, 47) verlaufende Strang- und/oder bündelartige Fasergruppen (25, 37) gebildet ist und welche auf ihrer ganzen Erstreckung innerhalb einer inneren Querschnittspartie (28) des Eintragsbandes (10, 40, 44, 45, 47) verläuft, die allseitig von einer von Fasern (24) der Einlage (27) freien äusseren Querschnittspartie (29) umgeben ist, welche durch eine Schicht des Kunststoffs des Eintragsbandes (10, 40, 44, 45, 47) gebildet ist, deren Dicke(D bzw. E) entsprechend einem vorbestimmten, betriebsmässig auftretenden Abrieb des Eintragsbandes bemessbar ist.

2. Vorrichtung nach Anspruch 1, mit im Eintragsband (10, 40, 44, 45, 47) enthaltenen, in Querrichtung verlaufenden Fasern (24), welche die in Längsrichtung verlaufenden Fasergruppen (25, 37) kreuzen, dadurch gekennzeichnet, dass die in Querrichtung verlaufenden Fasern (24) in mindestens einer Lage aus Fäden bzw. Fasergruppen (25, 26, 35, 35′, 38, 38a, 39) angeordnet sind, die sich ebenfalls innerhalb der inneren Querschnittspartie (28) im wesentlichen über die Länge des Eintragsbandes (10, 40, 44, 47) erstreckt.

3. Vorrichtung nach Anspruch 1 oder 2, dadurch gekennzeichnet, dass das Eintragsband (10, 40, 44, 47) mit einer zusätzlichen Einlage (30) versehen ist, die durch mehrere, zumindest über einen Teil seiner äusseren Querschnittspartie (29) verteilte, einzelne Faserstücke (36) gebildet ist, welche je vom Kunststoff des Eintragsbandes (10, 40, 44, 47) umgeben sind.

4. Vorrichtung nach einem der Ansprüche 1 bis 4, dadurch gekennzeichnet, dass das Eintragsband (10, 40, 44, 45, 47) aus einem durch ein kontinuierliches Fertigungsverfahren, z.B. durch Ziehen, Giessen und/oder Pressen, insbesondere Pultrudieren, hergestellten Profilteil mit im wesentlichen über seine ganze Länge konstantem Querschnitt gebildet ist.

5. Vorrichtung nach einem der vorangehenden Ansprüche, dadurch gekennzeichnet, dass das Eintragsband (40, 44, 45, 47) mit mindestens einer über seine Längserstreckung verlaufenden nutenartigen Vertiefung (42, 46) ausgeführt ist.

6. Vorrichtung nach Anspruch 5, dadurch gekennzeichnet, dass die Vertiefung (42) mit einer Breite und einer Tiefe ausgeführt ist, die mindestens der Breite bzw. der Dicke eines über das Eintragsband (40, 44, 45, 47) gegen das Bandrad (5) verspannbaren Anpressbandes (20) entspricht.

7. Vorrichtung nach einem der vorangehenden Ansprüche, dadurch gekennzeichnet, dass das Eintragsband (10, 40, 44, 45, 47) mit mindestens einer zumindest über einen Teil seiner Längserstreckung verlaufenden, von mindestens einem in Querrichtung benachbarten Abschnitt der äusseren Querschnittspartie (29) abstehenden Erhebung (10d) ausgeführt ist, die durch einen entsprechenden, in Längsrichtung des Eintragsbandes (10, 40, 44, 45, 47) verlaufenden Fortsatz der äusseren Querschnittspartie (29) gebildet ist.

8. Vorrichtung nach Anspruch 7, dadurch gekennzeichnet, dass die Erhebung (10d) in einem bei voll bewickeltem Bandrad (5) zwischen dem Wickelbereich des Bandrades (5) und dem Webfach (13) verbleibenden, im wesentlichen gerade verlaufenden Endabschnitt (B) des Eintragsbandes (10, 40, 44, 45, 47) angeordnet ist, der sich von einer am Bandrad (5) befindlichen Ablaufstelle (16) des Eintragsbandes gegen das Webfach (13) erstreckt, wobei diese Erhebung (10d) durch einen im betreffenden Endabschnitt (B) verbleibenden Restabschnitt einer sich ursprünglich über die ganze Länge des Eintragsbandes (10, 40, 44, 45, 47) sich erstreckenden stegartigen Partie (10d′) des Profilteils gebildet ist, welche in dem zum Aufwickeln auf das Bandrad (5) bestimmten Längenabschnitt (A) des Eintragsbandes (10, 40, 44, 45, 47) bis auf eine im wesentlichen durch einen rechteckigförmigen Umriss bestimmte flanschartige Grundpartie (10c) des Profilteils von dieser abgetragen ist.

9. Vorrichtung nach Anspruch 7 oder 8, dadurch gekennzeichnet, dass die Erhebung (10d) mit einem sie in ihrer Längserstreckung durchsetzenden, im Querschnitt vom Material der Erhebung (10d) allseitig umgebenen Versteifungsträger (32) versehen ist.

10. Vorrichtung nach einem der vorangehenden Ansprüche, dadurch gekennzeichnet, dass das Eintragsband (10, 40, 44, 45, 47) zumindest in einem an den Greiferkopf (11) anschliessenden, mit den Kettfäden (7, 8) in Berührung kommenden Endabschnitt (B) mit einer zumindest einen Teil der äusseren Querschnittspartie (29) überdeckenden Schutzschicht (48) aus einem abriebfesten Material versehen ist.

11. Vorrichtung nach einem der vorangehenden Ansprüche, dadurch gekennzeichnet, dass der Kunststoff des Eintragsbandes (10, 40, 44, 45, 47) ein Thermoplast ist.

12. Verfahren zum Herstellen eines flexiblen Eintragsbandes der Schusseintragsvorrichtung nach einem der vorangehenden Ansprüche, dadurch gekennzeichnet, dass durch ein kontinuierliches Fertigungsverfahren, insbesondere Pultrudieren, ein Profilteil mit einem über seine Länge konstanten Querschnitt hergestellt wird, der durch eine eine bandförmige Einlage (27) enthaltende, bandartige Flanschpartie (10c) und mindestens eine von dieser abstehende, stegartige Erhebung (10d) gebildet ist, und dass diese Erhebung (10d) bis auf eine über einen Endabschnitt (B) des Profilteils sich erstreckende Restpartie von der Flanschpartie (10c) abgetragen wird.

13. Greiferwebmaschine mit einer Schusseintragsvorrichtung nach einem der Ansprüche 1 bis 11.

## Claims

1. A picking mechanism in a gripper weaving machine, comprising a flexible picking belt (10, 40, 44, 45, 47), one end (10a) of which is secured so as to be windable on and off a belt wheel (5) driven in oscillation, whereas the other free end (10b) is connected to a gripper head (11) for picking weft threads (12) into a shed (13) of the weaving machine, the picking belt being of constant cross-section over at least the greater part of its length and being made of plastics reinforced with fibres (24), characterised in that the fibres (24) are disposed in an insert (27) in the form of a belt which extends through the picking belt (10, 40, 44, 45, 47) substantially along the length thereof and which is formed substantially by a number of stranded and/or bunched groups of fibres (25, 37) extending side by side in the longitudinal direction of the picking belt (10, 40, 44, 45, 47) and each being made up of a number of individual fibres (24), the insert extending along its entire length inside an inner cross-sectional part (28) of the picking belt (10, 40, 44, 45, 47) surrounded on all sides by an outer cross-sectional part (29) which is free from fibres (24) of the insert (27), said outer cross-sectional part (29) being formed by a layer of the plastics constituting the picking belt (10, 40, 44, 45, 47), the thickness (D or E) of said layer being dimensionable in accordance with a predetermined operational abrasion of the picking belt.

2. A mechanism according to claim 1, comprising transversely extending fibres (24) contained in the picking belt (10, 40, 44, 45, 47) and crossing the longitudinally extending fibre groups (25, 37), characterised in that the transversely extending fibres (24) are disposed in at least one layer of filaments or fibre groups (25, 26, 35, 35′, 38, 38a, 39) which also extend substantially over the length of the picking belt (10, 40, 44, 47) inside the inner cross-sectional part (28).

3. A mechanism according to claim 1 or 2, characterised in that the picking belt (10, 40, 44, 47) has an additional insert (30) made up of a number of individual fibre portions (36) extending over at least a part of its outer cross-sectional part (29), each fibre portion being surrounded by the plastics constituting the picking belt (10, 40, 44, 47).

4. A mechanism according to any of claims 1 to 4, characterised in that the picking belt (10, 40, 44, 45, 47) comprises a sectional part having a substantially constant cross-section along its entire length and manufactured by a continuous process such as drawing, casting and/or pressing, more particularly pultrusion.

5. A mechanism according to any of the preceding claims, characterised in that the picking belt (40, 44, 45, 47) is formed with at least one slot-like recess (42, 46) extending along its length.

6. A mechanism according to claim 5, characterised in that the recess (42) is given a width end a depth at least equal to the width and/or thickness of a clamping belt (20) for clamping against the belt wheel (5) via the picking belt (40, 44, 45, 47).

7. A mechanism according to any of the preceding claims, characterised in that the picking belt (10, 40, 44, 45, 47) is formed with at least one raised part (10d) extending over at least part of its length and projecting from at least one portion, situated nearby in the transverse direction, of the outer cross-sectional part (29), the raised part being formed by a corresponding continuation of the outer cross-sectional part (29) extending in the longitudinal direction of the picking belt (10, 40, 44, 45, 47).

8. A mechanism according to claim 7, characterised in that the raised part (10d) is disposed in an end portion (B) of the picking belt (10, 40 44, 45, 47) which is substantially straight and, when the belt wheel (5) is fully wound, remains between the shed (13) and the winding area of the belt wheel (5), the end portion extending towards the shed (13) from a place (16) where the picking belt runs off the belt wheel, and the raised part (10d) being formed by a residual portion remaining in the respective end portion (B) of a web-like part (10d′) of the sectional part which extends over the entire length of the picking belt (10, 40, 44, 45, 47), and in the longitudinal portion (A) of the picking belt (10, 40, 44, 45, 47) adapted to be wound on to the belt wheel (5) the web-like part is removed down to a flange-like base part (10d) of the sectional part, the base part being defined substantially by a rectangular contour.

9. A mechanism according to claim 7 or 8, characterised in that the raised part (10d) has a reinforcing bearing member (32) with extends through it in the longitudinal direction and in cross-section is surrounded on all sides by the material constituting the raised part (10d).

10. A mechanism according to any of the preceding claims, characterised in that the picking belt (10, 40, 44, 45, 47), or at least an end portion (B) thereof which is adjacent the gripper head (11) and comes into contact with the warp threads (7, 8) is provided with a protective layer (48) of wear-resistant material covering at least a part of the outer cross-sectional part (29).

11. A mechanism according to any of the preceding claims, characterised in that the plastics constituting the picking belt (10, 40, 44, 45, 47) is a thermoplastic.

12. A method of making a flexible picking belt for the weft picking mechanism according to any one of the preceding claims, characterised in that a sectional part having a constant cross-section along its length is made by a continuous production process, such as pultrusion, said sectional part being formed by a flange part (10c) in the form of a belt containing an insert (27) in the form of a belt, and at least one web-like raised part (10d) projecting therefrom, and in that said raised part (10d) is removed from the flange part (10c) except for a residual part extending over an end portion (B) of the sectional part).

13. A gripper weaving machine comprising a weft picking mechanism in accordance with any one of claims 1 to 11.

## Revendications

1. Dispositif d'insertion de la trame d'une machine à tisser à preneurs, comprenant un ruban souple d'insertion (10, 40, 44, 45, 47) qui est fixé par une extrémité (10a), de manière à pouvoir s'enrouler et se dérouler, sur une poulie commandée oscillante (5) et dont l'autre extrémité libre (10b) est reliée à une tête de preneur (11) pour l'insertion de fils de trame (12) dans une foule (13) d'une machine à tisser, ledit ruban d'insertion étant conformé de manière à avoir une section constante au moins sur la majeure partie de sa longueur et étant réalisé en une matière plastique armée de fibres (24), caractérisé en ce que les fibres (24) sont disposées dans une garniture intérieure (27) en bande qui traverse le ruban d'insertion (10, 40, 44, 45, 47) sensiblement sur sa longueur et qui est formée essentiellement de multiples groupes de fibres (25, 37) en forme de nappes et/ou de faisceaux qui sont juxtaposés, dont chacun est constitué d'un assemblage de plusieurs fibres individuelles (24) et qui sont orientés dans la direction de la longueur du ruban d'insertion (10, 40, 44, 45, 47), ladite garniture intérieure étant disposée sur toute son étendue à l'intérieur d'une partie interne (28) de la section du ruban d'insertion (10, 40, 44, 45, 47) qui est entourée de toutes parts par une partie extérieure (29) de la section qui est exempte de fibres (24) de la garniture intérieure (27), qui est formée d'une couche de la matière plastique du ruban d'insertion (10, 40, 44, 45, 47) et dont l'épaisseur (D ou E) est dimensionnable en fonction d'une usure prédéterminée du ruban d'insertion qui se produit en service.

2. Dispositif selon la revendication 1, dont le ruban d'insertion (10, 40, 44, 45, 47) contient des fibres (24) orientées transversalement et croisant les groupes de fibres (25, 37) qui sont orientés dans la direction de la longueur, caractérisé en ce que les fibres (24) orientées transversalement sont disposées en au moins une couche de filés ou de groupes de fibres (25, 26, 35, 35', 38, 38a, 39) qui est située aussi à l'intérieur de la partie interne de la section (28), sensiblement sur la longueur du ruban d'insertion (10, 40, 44, 47).

3. Dispositif selon la revendication 1 ou 2, caractérisé en ce que le ruban d'insertion (10, 40, 44, 47) est muni d'une garniture intérieure supplémentaire (30) qui est formée de plusieurs morceaux individuels de fibres (36) répartis sur au moins une portion de la partie extérieure (29) de sa section et dont chacun est entouré par la matière plastique du ruban d'insertion (10, 40, 44, 47).

4. Dispositif selon l'une des renvendications 1 à 3, caractérisé en ce que le ruban d'insertion (10, 40, 44, 45, 47) est formé d'une pièce profilée réalisée par un processus de fabrication en continu, par exemple par étirage, coulée et/ou pressage, en particulier par pultrusion et ayant une section constante sensiblement sur la totalité de sa longueur.

5. Dispositif selon l'une des revendications précédentes, caractérisé en ce que le ruban d'insertion (40, 44, 45, 47) comprend au moins une cavité (42, 46) en forme de rainure orientée dans la direction de sa longueur.

6. Dispositif selon la revendication 5, caractérisé en ce que la cavité (42) est réalisée à une largeur et une profondeur qui correspondent au moins à la largeur ou à l'épaisseur d'une bande de serrage (20) destinée à être tendue au-dessus du ruban d'insertion (40, 44, 45, 47) contre la poulie (5).

7. Dispositif selon l'une des. revendications précédentes, caractérisé en ce que le ruban d'insertion (10, 40, 44, 45, 47) est réalisé avec au moins une protubérance (10d) se prolongeant au moins sur une partie de sa longueur et saillante sur au moins une portion voisine transversalement de la partie extérieure (29) de la section, ladite protubérance étant formée d'un prolongement correspondant de la partie extérieure (29) de la section qui est orienté dans la direction de la longueur du ruban d'insertion (10, 40, 44, 45, 47).

8. Dispositif selon la revendication 7, caractérisé en ce que la protubérance (10d) est disposée dans un tronçon d'extrémité (B) du ruban d'insertion (10, 40, 44, 45, 47) qui est sensiblement rectiligne et qui subsiste, après enroulement maximal sur la poulie (5), entre la zone d'enroulement de la poulie (5) et la foule (13), ce tronçon d'extrémité (B) du ruban d'insertion s'étendant vers la foule (13) à partir d'un lieu (16) de déroulement du ruban d'insertion qui est situé sur la poulie, cette protubérance (10d) étant formée d'un reste, subsistant dans le tronçon correspondant d'extrémité (B), d'une partie (10d') en forme de nervure de la pièce profilée qui se prolongeait initialement sur toute la longueur du ruban d'insertion (10, 40, 44, 45, 47) et qui est enlevée de cette pièce profilée, sur le tronçon (A) de la longueur du ruban d'insertion (10, 40, 44, 45, 47) destiné à s'enrouler sur la poulie (5), jusqu'à une partie de base (10c) en forme de semelle de la pièce profilée qui est déterminée essentiellement par un contour rectangulaire.

9. Dispositif selon la revendication 7 ou 8, caractérisé en ce que la protubérance (10d) est munie d'un support de rigidification (32) qui la traverse dans la direction de sa longueur et qui est enveloppé de toutes parts, en coupe transversale, par la matière de la protubérance (10d).

10. Dispositif selon l'une des revendications précédentes, caractérisé en ce que le ruban d'insertion (10, 40, 44, 45, 47) est muni d'une couche de protection (48) en matière résistant à l'usure, qui recouvre au moins une portion de la partie extérieure (29) de la section, au moins sur un tronçon d'extrémité (B) qui est dans le prolongement de la tête du preneur (11) et qui entre en contact avec les fils de chaîne (7, 8).

11. Dispositif selon l'une des revendications précédentes, caractérisé en ce que la matière plastique du ruban d'insertion (10, 40, 44, 45, 47) est une matière thermoplastique.

12. Procédé de production d'un ruban souple d'insertion du dispositif d'insertion de la trame selon l'une des revendications précédentes, caractérisé en ce qu'une pièce profilée est réalisée avec une section constante sur sa longueur par un procédé de fabrication en continu, en particulier par pultrusion, la pièce profilée étant formée d'une semelle en forme de bande (10c) renfermant une garniture intérieure (27) en forme de bande et d'au moins une protubérance (10d) en forme de nervure qui est saillante sur cette semelle, et en ce que cette protubérance (10d) est enlevée de la semelle (10c) jusqu'à une partie résiduelle située sur un tronçon d'extrémité (B) de la pièce profilée.

13. Machine à tisser à preneurs équipée d'un dispositif d'insertion de la trame selon l'une des revendications 1 à 11.
